# EUROPÄISCHE PATENTSCHRIFT

(11) **EP 1 417 036 B1**
(45) Veröffentlichungstag und Bekanntmachung des Hinweises auf die Patenterteilung: **02.01.2008**
(21) Anmeldenummer: 02794559.1
(22) Anmeldetag: 06.08.2002
(51) Int. Cl.: B05C 1/06, B05D 1/26, B43M 11/06, C09J 5/00

(54) **VORRICHTUNG ZUM AUFTRAGEN EINES DURCH ERWÄRMEN AUFTRAGBAREN FESTEN STOFFES**
DEVICE FOR APPLYING A SOLID SUBSTANCE THAT CAN BE APPLIED BY THE ACTION OF HEAT
DISPOSITIF DESTINE A L'APPLICATION D'UNE SUBSTANCE SOLIDE POUVANT ETRE APPLIQUEE PAR CHAUFFAGE

(30) Priorität: 08.08.2001 DE 10138862
(43) Veröffentlichungstag der Anmeldung: 12.05.2004
(73) Patentinhaber: Henkel Kommanditgesellschaft auf Aktien, 40589 Düsseldorf (DE)
(72) Erfinder: KLAUCK, Wolfgang, 40670 Meerbusch (DE); DAHM, Rainer, 40822 Mettmann (DE)
(86) Internationale Anmeldenummer: PCT/EP2002/008746
(87) Internationale Veröffentlichungsnummer: WO 2003/013737

(56) Entgegenhaltungen:
- GB-A- 1 579 433
- GB-A- 2 025 793
- GB-A- 2 067 922
- US-A- 3 539 481

## Beschreibung

Die Erfindung betrifft eine Vorrichtung zum Auftragen eines durch Erwärmen auftragbaren festen Stoffes, insbesondere eines Schmelzklebers, auf ein Substrat mit einem Gehäuse, welches eine nach außen offene Aufnahme für den festen Stoff aufweist, welche mit einem im Gehäuse angeordneten, in Dreh- und/oder Schwingbewegung bringbaren Element verbunden ist.

Vorrichtungen zum Auftragen von festen Schmelzklebern oder dgl. (beispielsweise Low- oder Hot-Melt-Schmelzkleber) auf Substrate sind in unterschiedlichen Ausführungsformen bekannt. So werden häufig sogenannte Klebepistolen verwandt, die in verschiedenen Ausgestaltungen bekannt sind. Diese Vorrichtungen weisen dabei innerhalb des Gehäuses eine Aufnahme für den Schmelzkleber auf, der in fester Form stabförmig in die Vorrichtung eingegeben wird. Wenigstens der vordere Abgabebereich der Vorrichtung, welcher den Schmelzkleber umgibt, ist mit einer Heizeinrichtung ausgerüstet, mit welcher der Schmelzkleber vor der Anwendung auf die Schmelztemperatur (je nach Klebstoff zwischen 60 °C bis 80 °C (Low-Melt) oder 180 °C bis 220 °C (Hot-Melt)) erwärmt wird und dann im fließfähigen Zustand auf das Substrat aufgebracht werden kann. Neben diesen gängigen Heißschmelzkleberpistolen sind auch Vorrichtungen mit Heizeinrichtung bekannt, die es ermöglichen, den aufgeschmolzenen Kleber zu versprühen.

Allen diesen bekannten Vorrichtungen ist jedoch gemeinsam, daß sie eine Heizeinrichtung benötigen, mit der der Klebstoff zumindest angeschmolzen oder ggf. sogar verflüssigt werden kann, um ihn anschließend aufzutragen oder zu versprühen, Eine solche Heizeinrichtung ist zum einen aufwendig und benötigt eine nicht unbeachtliche Heizenergie, zum anderen ist die Vorrichtung erst nach einer gewissen Aufheizzeit arbeitsfähig, d.h. erst dann, wenn eine genügende Menge Schmelzkleber aufgeschmolzen ist.

Hinweise auf andere Aufbringarten von schmelzbaren Stoffen geben auch die dem Oberbegriff entsprechenden GB1578433A und GB2025793A. Hier wird die benötigte Wärmeenergie zum Schmelzen des Stoffes über äußere Reibung, beispielsweise mittels oszillierender oder drehender Bewegung bereitgestellt.

Aufgabe der Erfindung ist es, eine eigenständige Vorrichtung zum Auftrag eines Schmelzklebstoffes über eine Dreh- und/oder Schwingbewegung zu schaffen.

Diese Aufgabe wird durch die Merkmale des kennzeichnenden Teils des Anspruchs 1 gelöst.

Vorteilhafte Ausgestaltungen der Erfindung sind in den Unteransprüchen angegeben.

Der Grundgedanke der Erfindung ist der Einsatz einer Vorrichtung zum Auftragen eines durch Erwärmen auftragbaren festen Stoffes, mit einem Gehäuse, wobei die Erwärmung des Stoffes durch eine Dreh- und/oder Schwingbewegung hervorgerufen wird, die von einem innerhalb des Gehäuses angeordneten Dreh- und/oder Schwingantrieb ausgeht.

Erfindungsgemäß weist das Gehäuse eine nach außen offene Aufnahme für den festen Stoff, insbesondere einen Schmelzklebstoff, auf. Der Stoff ist dabei mit einem im Gehäuse angeordneten, in Dreh- und/oder Schwingbewegung bringbaren Element verbunden, welches wiederum über den oben genannten Dreh- und/oder Schwingantrieb, welcher innerhalb des Gehäuses angeordnet ist, angetrieben wird.

Derartige Dreh- und/oder Schwingantriebe sind hinlänglich bekannt und verfügbar und können somit problemlos für die erfindungsgemäße Vorrichtung verwendet werden.

Durch die Dreh- und/oder Schwingbewegung des zu schmelzenden Stoffes über den Dreh- und/oder Schwingantrieb kann äußere Reibung an dem Stoff erzeugt werden, welche den Stoff zum Schmelzen bringt, so dass ein Auftrag des Stoffes auf ein Substrat möglich wird. Die Reibung und damit die zum Schmelzen des festen Stoffes benötigte Wärme kann durch ein Versetzen des Abgabeendes des festen Stoffes in eine Dreh- und/oder Schwingbewegung und ein Drücken gegen das Substrat erreicht werden. Auf diese Weise kann der feste Stoff am Abgabeende aufgeschmolzen und in geschmolzenem Zustand auf das Substrat aufgebracht werden.

In Abkehr von bisherigen Vorrichtungen dieser Art weist die erfindungsgemäße Vorrichtung somit keine Heizeinrichtung auf, so daß auch keine Heizenergie und lange Aufheizzeiten benötigt werden. Die Vorrichtung ist vielmehr sofort zur Verarbeitung bzw. zum Auftragen von Schmelzklebern oder dgl. einsatzbereit. Bei Inbetriebnahme der Vorrichtung wird die Aufnahme für den Schmelzkleber und damit auch der Schmelzkleber in eine Dreh- und/oder Schwingbewegung versetzt und das vordere Abgabeende des Schmelzklebers auf das zu beschichtende Substrat aufgedrückt, wodurch aufgrund der Dreh- und/oder Schwingbewegung mechanische Reibung entsteht, die zwangsläufig Wärme erzeugt, was zum Aufschmelzen des vorderen Endes des Schmelzklebers und zum Auftragen desselben auf das Substrat führt. Eine solche Vorrichtung ist äußerst leicht zu bedienen und der Schmelzkleber kann leicht aufgebracht und verteilt werden.

Dabei ist ganz besonders bevorzugt vorgesehen, daß der Dreh- und/oder Schwingantrieb als elektrischer Dreh- und/oder Schwingantrieb ausgebildet ist. Grundsätzlich sind auch andere Dreh- und/oder Schwingantriebe einsetzbar, beispielsweise pneumatisch oder hydraulisch.

Ein weiterer Vorteil ist der Einsatz einer in das Gehäuse integrierten Stromversorgung für den Dreh- und/oder Schwingantrieb. Dabei ist beispielsweise der Einsatz von Akkus oder Batterien denkbar. Bei dieser Ausgestaltung ist die Vorrichtung völlig unabhängig von irgendwelchen Stromanschlüssen und kann deshalb an jedem Ort problemlos eingesetzt werden.

Besonders geeignet für eine solche Vorrichtung ist ein Schmelzkleber, welcher dadurch gekennzeichnet ist, daß er sich durch eine innere oder äußere Reibung aktivieren läßt, wie in EP 96/02194 beschrieben und auf die diesbezüglich Bezug genommen werden kann.

Die Reibung sollte so groß sein, daß bei der Haftreibung eine Filmdicke von 2 bis 200 µm, insbesondere von 10 bis 100 µm bei einmaligem Überstreichen des Substrates mit dem Klebstoff in einer Geschwindigkeit von 1 bis 500 cm/sec, bevorzugt 2 bis 100 cm/sec, bei einem Druck von 1 kPa bis 10 MPa, bevorzugt 5 kPa bis 5 MPa, vorzugsweise 10 kPa bis 1,0 MPa, erzielt wird. Diese Werte gelten für Normalbedingungen (20 °C und 50 % relativer Luftfeuchtigkeit) sowie für ein Papier folgender Qualität: 5015 Spezial Copier der Fa. Soennecken.

Dabei wurde folgende Arbeitshypothese angenommen:

Die kristallinen Bereiche werden durch die mechanische Einwirkung der Reibung in eine amorphe Form überführt. Diese amorphe Form erzeugt die Klebrigkeit. Solange der Klebstoff nicht rekristallisiert, bleibt er haftklebrig. Nach der Rekristallisation verliert der Klebstoff seine Klebrigkeit und gewinnt seine endgültige Festigkeit.

Dieser besonders geeignete Klebstoff besteht aus 25 bis 100, insbesondere 30 bis 99 und vorzugsweise aus 60 bis 98 Gew.-%, mindestens eines Bindemittels und aus 0 bis 75, insbesondere aus 0,1 bis 70 und vorzugsweise aus 0,5 bis 40 Gew.-% an Zusätzen. Das Bindemittel ist gleichzeitig die formgebende Substanz. Die Zusätze dienen in erster Linie dazu, die Kristallisation, die Klebrigkeit und das Abriebverhalten zu beeinflussen. Darüber hinaus können sie aber auch die üblichen Funktionen erfüllen, nämlich stabilisieren, konservieren, färben usw..

Neben diesem beschriebenen Klebstoff können auch andere Schmelzkleber zum Einsatz kommen, insbesondere dann wenn sie die dort beschriebenen Voraussetzungen bezüglich Kristallisations-Temperatur, -Grad und -Geschwindigkeit erfüllen.

Die Erfindung ist nachstehend anhand der Zeichnung beispielhaft näher erläutert. Diese zeigt in der einzigen Figur in stark vereinfachter Darstellung eine erfindungsgemäße Vorrichtung.

Eine in der Zeichnung dargestellte erfindungsgemäße Vorrichtung dient zum Auftragen eines durch Erwärmen auftragbaren festen Stoffes auf ein Substrat. Dabei handelt es sich bevorzugt um einen Schmelzkleber, beispielsweise einen Low-Melt- oder einen Hot-Melt-Schmelzkleber, deren Schmelztemperaturen zwischen 60 °C bis 80 °C bzw. 180 °C bis 220 °C liegen.

Die Vorrichtung weist zunächst ein Gehäuse 1 auf, in das vorzugsweise eine nicht dargestellte Stromversorgung, beispielsweise in Form von Akkus oder Batterien integriert ist, dazu ist das Gehäuse 1 an geeigneter Stelle öffen- und verschließbar ausgebildet.

Aus dem vorderen Ende des Gehäuses 1 ragt eine rohrförmige Aufnahme 3 heraus, in die der aufzutragende Schmelzkleber in Form eines festen Schmelzkleberstiftes bzw, Stabes 4 eingesetzt ist. Dabei ist die rohrförmige Aufnahme 3 vorzugsweise so ausgebildet, daß der Schmelzkleber 4 in Betätigungsposition der Vorrichtung immer ein Stück weit nach vorne aus der Aufnahme 3 hinaussteht, wie dies in der Zeichnung dargestellt ist. Dies kann auf unterschiedliche Weise realisiert werden, vorzugsweise mit einer Vorrichtung, die den festen Klebstoff mittels einer am hinteren Ende angebrachten Feder gegen die vordere Austrittsöffnung drückt. Da der Durchmesser der Austrittsöffnung kleiner als der Durchmesser des festen Klebstoffes ist, wird er erst herausgeschoben, wenn die Erweichungstemperatur auf dem vorderen Ende des sonst festen Klebstoffes erreicht ist.

Wesentlich für die erfindungsgemäße Vorrichtung ist nun, daß die rohrförmige Aufnahme 3 mit einem im Gehäuse 1 angeordneten, in Dreh- und/oder Schwingbewegung bringbaren Element 2 verbunden ist, d.h. beim Ausführungsbeispiel in dieses Element 2 eingesetzt ist. Dieses Element 2 ist dabei mit einem Dreh- und/oder Schwingantrieb verbunden, der nicht dargestellt ist, der aber erfindungsgemäß innerhalb des Gehäuses 1 angeordnet ist. Dieser Dreh- und/oder Schwingantrieb ist bevorzugt elektrisch ausgebildet und mit der in das Gehäuse 1 integrierten Stromversorgung verbunden.

Durch Betätigung des Dreh- und/oder Schwingantriebes wird das Element 2 in eine Dreh- oder eine Schwingbewegung oder auch in eine kombinierte Dreh-/Schwingbewegung versetzt. Diese Bewegung überträgt sich auf die mit dem Element 2 fest verbundene Aufnahme 3 und damit auf den Schmelzkleber 4, Die Vorrichtung wird nun mit drehender und/oder schwingender Klebstoffspitze auf das mit Klebstoff zu beschichtende Substrat gedrückt, wodurch aufgrund der Bewegung der Klebstoffspitze gegenüber dem Substrat mechanische Reibung erzeugt wird, die zu einer Erwärmung führt. Diese Wärme dient zum Aufschmelzen der Klebstoffspitze, welche dadurch leicht auf das Substrat aufgebracht und verteilt werden kann.

Offensichtlich ist die Vorrichtung sofort betriebsbereit. Aufheizzeiten oder dgl., die die Betriebsbereitschaft der Vorrichtung einschränken könnten, sind nicht vorhanden.

Natürlich ist die Erfindung nicht auf das dargestellte Ausführungsbeispiel beschränkt. Weitere Ausgestaltungen sind möglich, ohne den Grundgedanken zu verlassen. So kann der Dreh- und/oder Schwingantrieb auch hydraulisch oder pneumatisch ausgebildet sein.

## Patentansprüche

1. Vorrichtung zum Auftragen eines durch Erwärmen auftragbaren festen Stoffes (4), insbesondere eines Schmelzklebers, auf ein Substrat mit einem Gehäuse (1), welches eine nach außen offene Aufnahme (3) für den festen Stoff (4) aufweist, welche mit einem im Gehäuse (1) angeordneten, in Dreh- und/oder Schwingbewegung bringbaren Element (2) verbunden ist,
**dadurch gekennzeichnet,**
**daß** das in Dreh- und/oder Schwingbewegung bringbare Element (2) mit einem Dreh- und/oder Schwingantrieb verbunden ist, der innerhalb des Gehäuses (1) angeordnet ist.

2. Vorrichtung nach Anspruch 2,
**dadurch gekennzeichnet,**
**daß** der Dreh- und/oder Schwingantrieb als elektrischer Dreh- und/oder Schwingantrieb ausgebildet ist.

3. Vorrichtung nach Anspruch 3,
**dadurch gekennzeichnet,**
**daß** der elektrische Dreh- und/oder Schwingantrieb mit einer in das Gehäuse (1) integrierten Stromversorgung verbunden ist.

## Claims

1. Device for applying a solid substance (4) which can be applied by heating, more particularly a melt adhesive, to a substrate, having a housing (1) which has an outwardly open holder (3) for the solid substance (4), the holder being connected to an element (2) which is disposed in the housing (1) and can be brought into rotational and/or vibrational motion, **characterized in that** the element (2) which can be brought into rotational and/or vibrational motion is connected to a rotary and/or vibratory drive which is located within the housing (1).

2. Device according to Claim 2, **characterized in that** the rotary and/or vibratory drive is designed as an electrical rotary and/or vibratory drive.

3. Device according to Claim 3, **characterized in that** the electrical rotary and/or vibratory drive is connected to a power supply which is integrated into the housing (1).

## Revendications

1. Dispositif destiné à l'application d'une substance (4) solide pouvant être appliquée par chauffage, en particulier un adhésif thermofusible, sur un substrat présentant un boîtier (1) qui présente un logement (3) ouvert vers l'extérieur pour la substance (4) solide, qui est relié avec un élément (2) disposé dans le boîtier (1), pouvant être mis en mouvement de rotation et/ou d'oscillation, **caractérisé en ce que** l'élément (2) pouvant être mis en mouvement de rotation et/ou d'oscillation est relié à un dispositif d'entraînement en rotation et/ou en oscillation, qui est disposé à l'intérieur du boîtier (1).

2. Dispositif selon la revendication 2, **caractérisé en ce que** le dispositif d'entraînement en rotation et/ou en oscillation est réalisé sous forme d'un dispositif d'entraînement en rotation et/ou en oscillation électrique.

3. Dispositif selon la revendication 3, **caractérisé en ce que** le dispositif d'entraînement en rotation et/ou en oscillation électrique est raccordé à une alimentation en courant intégrée dans le boîtier (1).
